# EUROPÄISCHE PATENTSCHRIFT

(11) **EP 3 434 156 B1**
(45) Veröffentlichungstag und Bekanntmachung des Hinweises auf die Patenterteilung: **25.12.2019**
(21) Anmeldenummer: 18168787.2
(22) Anmeldetag: 23.04.2018
(51) Int. Cl.: A47H 15/00, A47H 15/04

(54) **VORRICHTUNG ZUM EINFÜHREN VON VORHANGGLEITERN IN EINE FÜHRUNGSSCHIENE**
DEVICE FOR INSERTING CURTAIN GLIDERS INTO A GUIDE RAIL
DISPOSITIF D'INSERTION DES COULISSEAUX DE RIDEAU DANS UN RAIL DE GUIDAGE

(30) Priorität: 27.07.2017 AT 506272017
(43) Veröffentlichungstag der Anmeldung: 30.01.2019
(73) Patentinhaber: Leo Demetz Kunststoffverarbeitung GmbH, 5230 Mattighofen (AT)
(72) Erfinder: Demetz, Leo, 5300 Hallwang (AT)
(74) Vertreter: Hübscher & Partner Patentanwälte GmbH

(56) Entgegenhaltungen:
- DE-A1- 2 500 356
- DE-A1- 4 117 863
- US-A- 3 958 691
- US-B1- 7 757 347

## Beschreibung

Die Erfindung bezieht sich auf eine Vorrichtung zum Einführen von Vorhanggleitern in eine Führungsschiene mit einem Träger für die in einer Reihe hintereinander anordbaren, vom Träger lösbaren Vorhanggleiter, deren Gleitköpfe in der Führungsschiene eingreifbar sind, wobei der Träger in der Gebrauchsstellung der Vorrichtung eine auf seiner der Führungsschiene zugewandten Seite offene Aufnahme für die Vorhanggleiter aufweist, deren Gleitköpfe frei über die Aufnahme vorstehbar sind, und wobei die Aufnahme einzelne sowohl auf der der Führungsschiene zugewandten als auch auf der davon abgewandten Seite des Trägers offene Aufnahmeausnehmungen für die Vorhanggleiter bildet.

Um Vorhanggleiter nicht einzeln in eine Führungsschiene einführen zu müssen, werden die in einer Reihe hintereinander angeordneten Vorhanggleiter zu einer Handhabungseinheit zusammengefasst. Zu diesem Zweck ist es bekannt (EP 0 601663 A1, EP 1 116 565 A1, EP 2 428 142 A2, US 4 282 630 A) die Reihe der hintereinander angeordneten Vorhanggleiter über Sollbruchstellen mit einem auf der Unterseite der Gleiterösen verlaufenden Trägerstrang zu verbinden, sodass die mittels des Trägerstrangs zu einer Handhabungseinheit zusammengefassten Vorhanggleiter gemeinsam in eine Führungsschiene für den Vorhang eingeführt werden können, und zwar je nach Ausbildung der Gleitköpfe entweder in Richtung der Führungsschiene oder quer dazu. Nach dem Einführen der Gleitköpfe in die Führungsschiene wird der Trägerstrang von den Vorhanggleitern gelöst, die dann je für sich verschiebbar in der Führungsschiene gehalten werden. Nachteilig bei diesen bekannten Handhabungseinheiten ist, dass nach dem Abtrennen des Trägerstrangs die Vorhanggleiter nicht wieder zu einer Handhabungseinheit zusammengefasst werden können. Außerdem behindert der auf der Unterseite der Gleiterösen verlaufende Trägerstrang das Befestigen eines Vorhangs an den zu einer Handhabungseinheit gefügten Vorhanggleitern.

Darüber hinaus ist es bekannt (DE 94 15 959 U1), die Vorhanggleiter auf einer Gleiterschiene aufzufädeln, die einen an die Ösenöffnung der Vorhanggleiter angepassten Querschnitt aufweist und durch die Gleiterösen gesteckt wird, sodass durch diese Gleiterschiene die aufgefädelten Vorhanggleiter zu einer Handhabungseinheit zusammengefasst werden können. Die mit einem Handgriff versehene Gleiterschiene braucht nach dem Einsetzen der Vorhanggleiter in die Führungsschiene nur aus den Gleiterösen herausgezogen zu werden. Vorteilhaft ist, dass die Vorhanggleiter immer wieder zu Handhabungseinheiten auf die Gleiterschiene aufgefädelt werden können. Nachteilig ist allerdings, dass die Vorhanggleiter wegen des Fehlens einer festen Zuordnung zur Gleiterschiene kaum zu vormontierten Verkaufseinheiten zusammengefasst werden können, dass die Gleiterschiene eine Beschränkung auf Vorhanggleiter mit Querösen bedingt und dass die durch die Querösen geführte Gleiterschiene einer vorausgehenden Befestigung der Vorhanggleiter an einem Vorhang entgegensteht.

Schließlich ist eine Vorrichtung bekannt (US 3 958 691, US 7 757 347 B1), die einen Träger mit einzelnen Aufnahmeausnehmungen für die in einer Reihe hintereinander angeordneten Vorhanggleiter aufweist, die von oben in die nach unten offenen Aufnahmeausnehungen eingesetzt sind, sodass die nach oben frei über den Träger vorstehenden Gleitköpfe der Vorhanggleiter als Handhabungseinheit in eine Führungsschiene eingeführt werden können, bevor der Träger von den von der Führungsschiene aufgenommenen Vorhanggleitern nach unten abgezogen wird, was wiederum einer vorausgehenden Befestigung der Vorhanggleiter an einem Vorhang entgegensteht.

Der Erfindung liegt somit die Aufgabe zugrunde, eine Vorrichtung zum Einführen von Vorhanggleitern in eine Führungsschiene so auszugestalten, dass die Vorhanggleiter in einfacher Weise zu Handhabungseinheiten zusammengefügt werden können, die die Vorhanggleiter handhabungsgerecht in einer vorgegebenen Übergabestellung halten, und zwar unabhängig davon, ob die Vorhanggleiter an einem Vorhang befestigt sind oder nicht.

Ausgehend von einer Vorrichtung der eingangs geschilderten Art löst die Erfindung die gestellte Aufgabe dadurch, dass die Aufnahmeausnehmungen seitliche Einführöffnungen für die Vorhanggleiter aufweisen.

Mit den seitlichen Einführöffnungen wird die Voraussetzung geschaffen, die Vorhanggleiter in die nach oben und unten offenen Aufnahmeausnehmungen des Trägers seitlich einzusetzen, sodass der Zugang zu den Gleiterösen von der der Führungsschiene abgekehrten Unterseite des Trägers her frei bleibt. Die Vorhanggleiter können somit für sich oder an Vorhängen vormontiert in die Aufnahmeausnehmungen des Trägers eingesetzt werden, und zwar unabhängig davon, ob die Vorhanggleiter Längs- oder Querösen bilden. Die Gleitköpfe der mit oder ohne Vorhang in die Aufnahmeausnehmungen des Trägers seitlich eingesetzten Vorhanggleiter stehen auf der der Führungsschiene zugekehrten Oberseite des Trägers frei nach oben über den Träger vor und können daher mithilfe des Trägers als Handhabungseinheit in eine Führungsschiene eingesetzt werden. Von den in die Führungsschiene eingesetzten Vorhanggleitern kann dann der Träger seitlich abgezogen werden, sodass die Vorhanggleiter aus den Einführöffnungen der Aufnahmeausnehmungen austreten und vom Träger freigegeben werden. Da die Vorhanggleiter auch wieder durch die Einführöffnungen in die Aufnahmeausnehmungen eingesetzt werden können, ist ein wiederholter Zusammenschluss der Vorhanggleiter zu Handhabungseinheiten mithilfe des Trägers möglich.

Um ein unbeabsichtigtes Austreten der in die Aufnahme eingesetzten Vorhanggleiter zu unterbinden, kann die Aufnahme mit einer Rast für die eingesetzten Vorhanggleiter versehen sein.

Bei Vorhanggleitern mit Längsösen, also mit Gleiterösen, deren Öffnung quer zur Verschieberichtung ausgerichtet ist, können die Aufnahmeausnehmungen einen in die Einführöffnung ragenden, in die Längsöse der Vorhanggleiter eingreifenden Führungssteg aufweisen, wodurch die Halterung der Vorhanggleiter in den Aufnahmeausnehmungen verbessert wird. Da diese Führungsstege die Längsösen lediglich im oberen Ösenbereich durchsetzen, wird dadurch eine allfällige Vormontage der Vorhanggleiter an einem Vorhang nicht beeinträchtigt.

Vorhanggleiter mit Querösen bedürfen einer solchen zusätzlichen Führung für die Gleiterösen nicht, weil die beiden Stirnseiten der Querösen an den Flanken der nutartigen Aufnahmeausnehmungen eine ausreichende Abstützung gegen ein Verdrehen finden.

Der die einzelnen Vorhanggleiter in einer Reihe zu einer Handhabungseinheit zusammenfassende Träger kann vorteilhaft einen Kupplungsansatz für eine Griffstange aufweisen, um die üblicherweise mit einer Vorhangmontage verbundenen Überkopfarbeiten zu erleichtern. Zu diesem Zweck kann der Träger außerhalb der die Vorhanggleiter in einer Reihe aufnehmenden Aufnahme auf der Unterseite einen Kupplungsansatz, vorzugsweise in Form von zwei Steckansätzen, bilden, die mit entsprechenden Steckaufnahmen der Griffstange zusammenwirken und eine drehmomentsteife Abstützung des Trägers gegenüber der Griffstange erlauben.

In der Zeichnung ist der Erfindungsgegenstand beispielsweise dargestellt. Es zeigen
- Fig. 1: eine erfindungsgemäße Vorrichtung zum Einführen von Vorhanggleitern in eine Führungsschiene in einer schematischen Seitenansicht,
- Fig. 2: diese Vorrichtung ausschnittsweise in einer Draufsicht auf den Träger in einem größeren Maßstab,
- Fig. 3: einen Schnitt nach der Linie III-III der Fig. 2,
- Fig. 4: einen Schnitt nach der Linie IV-IV der Fig. 3 in einem größeren Maßstab,
- Fig. 5: eine der Fig. 3 entsprechende Darstellung eines Trägers in einer Ausführungsvariante,
- Fig. 6: einen Schnitt nach der Linie VI-VI der Fig. 5 und
- Fig. 7: einen Schnitt nach der Linie VII-VII der Fig. 6 in einem größeren Maßstab.

Die erfindungsgemäße Vorrichtung zum Einführen von Vorhanggleitern 1 in eine Führungsschiene 2 umfasst gemäß den Fig. 1 bis 4 einen Träger 3 für die in einer Reihe hintereinander angeordneten Vorhanggleiter 1, die in einer Aufnahme 4 aus in einer Reihe hintereinander angeordneten Aufnahmeausnehmungen 5 für je einen Vorhanggleiter 1 eingesetzt sind. Die Aufnahmeausnehmungen 5 weisen seitliche Einführöffnungen 6 auf und sind so ausgeführt, dass die Vorhangleiter 1 in der Gebrauchsstellung der Vorrichtung mit ihren in die Führungsschiene 2 eingreifenden Gleitköpfen 7 über die der Führungsschiene 2 zugekehrten Oberseite des Trägers 3 frei vorstehen, während die Gleiterösen 8 von der der Führungsschiene 2 abgewandten Unterseite des Trägers 3 her frei zugänglich sind. Da die auf einer Längsseite des Trägers 3 vorgesehenen seitlichen Einführöffnungen 6 quer zur Längsrichtung der Reihe der Aufnahmeausnehmungen 5 ausgerichtet sind, können die einzelnen Vorhanggleiter 1 ohne oder mit einem an den Gleiterösen 8 befestigten Vorhang in die Aufnahmeausnehmungen 5 eingesetzt werden, um durch den Träger 3 zu einer Handhabungseinheit verbunden zu werden. Zur besseren Halterung der Vorhanggleiter 1 in den Aufnahmeausnehmungen 5 können die seitlichen Einführöffnungen 6 mit einer Rast 9 für die in die Aufnahmeausnehmungen 5 eingesetzten Vorhanggleiter 1 versehen sein.

Die erfindungsgemäße Vorrichtung zum Einführen von Vorhanggleitern 1 in eine Führungsschiene 2 eignet sich für Vorhanggleiter 1 mit in Bezug auf die Verschieberichtung in der Führungsschiene 2 längs oder quer ausgerichteten Gleiterösen 8. In den Fig. 1 bis 4 ist ein Träger 3 mit Aufnahmeausnehmungen 5 für Vorhanggleiter 1 dargestellt, deren Gleiterösen 8 als Längsösen 10 ausgebildet sind, deren Ösenöffnung also eine quer zur Verschieberichtung verlaufende Öffnungsachse besitzt. Die Aufnahmeausnehmungen 5 müssen daher eine den Durchmesser der Gleiterösen 8 berücksichtigende Erstreckung in Trägerlängsrichtung aufweisen, wie dies insbesondere der Fig. 3 entnommen werden kann. Um trotz dieser Konstruktionsvorgabe eine gute Halterung der Vorhanggleiter 1 in den Aufnahmeausnehmungen 5 sicherstellen zu können, weisen die Aufnahmeausnehmungen 5 einen in die Längsösen 10 eingreifenden Führungssteg 11 auf, der in die Einführöffnung 6 vorsteht, sodass beim Einführen der Vorhanggleiter 1 in die Einführöffnungen 6 die Längsösen 10 zunächst auf den Führungssteg 11 aufgesteckt werden müssen, bevor die Vorhanggleiter 1 in die Aufnahmeausnehmungen 5 eingeführt werden können.

Für Vorhanggleiter 1 mit Querösen 12 also mit Gleiterösen 8, deren Öffnungsachse in Verschieberichtung verläuft, können die Aufnahmeausnehmungen 5 gemäß den Fig. 5 bis 7 im Wesentlichen die Form von Aufnahmenuten mit parallelen Flanken aufweisen, die sich stirnseitig an die Querösen 12 anlegen und dadurch die Vorhanggleiter 1 verdrehsicher halten. Es muss jedoch dafür gesorgt werden, dass für allenfalls in die Querösen 12 eingehängte Vorhanghaken 13 ausreichend Aufnahmeraum im Träger 3 vorhanden ist. Der Träger 3 kann zu diesem Zweck auf seiner Unterseite mit entsprechenden Aussparungen 14 versehen sein.

Grundsätzlich können Träger 3 für unterschiedliche Ausführungsformen von Vorhanggleitern 1 vorgesehen werden, die in Verschieberichtung oder quer dazu in die Führungsschiene 2 eingebracht werden. Besonders einfache Handhabungsbedingungen ergeben sich allerdings beim Einsatz von Vorhanggleitern 1, die gemäß den dargestellten Ausführungsbeispielen quer zur Verschieberichtung in die Führungsschiene 2 eingebracht werden können. Der Gleitkopf 7 dieser Vorhanggleiter 1 weist zu diesem Zweck zwei seitlich abstehende, federnde Gleitstege 15 auf, wie dies insbesondere aus den Fig. 4 und 7 entnommen werden kann. Diese um eine zur Führungsschiene 2 parallele Achse federnd einschwenkbaren Gleitstege 15 werden beim Eindrücken der Gleitköpfe 7 in die Führungsschiene 2 durch die Auflageschenkel 16 der Führungsschiene 2 einwärts geschwenkt, um nach der Freigabe durch diese Auflageschenkel 16 in die gezeichnete Ausgangslage federnd zurückzuschwenken und sich an den Auflageschenkeln 16 lastabtragend abzustützen.

Um die beim Aufhängen von Vorhängen in Führungsschienen 2 notwendigen Überkopfarbeiten zu erleichtern, können die Träger 3 mit einer Griffstange 17 versehen sein. Zur wahlweisen Befestigung einer solchen Griffstange 17 kann der Träger 3 einen Kupplungsansatz 18, beispielsweise in Form von zwei Steckansätzen aufweisen, die in entsprechende Steckaufnahmen 19 des Kupplungsteils auf der Seite der Griffstange 17 eingreifen.

## Patentansprüche

1. Vorrichtung zum Einführen von Vorhanggleitern (1) in eine Führungsschiene (2), mit Vorhanggleitern (1) und einem Träger (3) für die in einer Reihe hintereinander anordbaren, vom Träger (3) lösbaren Vorhanggleiter (1), deren Gleitköpfe (7) in der Führungsschiene (2) eingreifbar sind, wobei der Träger (3) in der Gebrauchsstellung der Vorrichtung eine auf seiner der Führungsschiene (2) zugewandten Seite offene Aufnahme (4) für die Vorhanggleiter (1) aufweist, deren Gleitköpfe (7) frei über die Aufnahme (4) vorstehbar sind, und wobei die Aufnahme (4) einzelne sowohl auf der der Führungsschiene (2) zugewandten als auch auf der davon abgewandten Seite des Trägers (3) offene Aufnahmeausnehmungen (5) für die Vorhanggleiter (1) bildet, **dadurch gekennzeichnet, dass** die Aufnahmeausnehmungen (5) seitliche Einführöffnungen (6) für die Vorhanggleiter (1) aufweisen.

2. Vorrichtung nach Anspruch 1, **dadurch gekennzeichnet, dass** die Aufnahmeausnehmungen (5) einen in die Einführöffnung (6) ragenden, in eine Längsöse (10) der Vorhanggleiter (1) eingreifenden Führungssteg (11) aufweisen.

3. Vorrichtung nach Anspruch 1 oder 2, **dadurch gekennzeichnet, dass** die Aufnahme (4) mit einer Rast (9) für die eingesetzten Vorhanggleiter (1) versehen ist.

4. Vorrichtung nach einem der Ansprüche 1 bis 3, **dadurch gekennzeichnet, dass** der Träger (3) einen Kupplungsansatz (18) für eine Griffstange (17) aufweist.

## Claims

1. Device for inserting curtain gliders (1) into a guide rail (2), comprising curtain gliders (1) and a carrier (3) for the curtain gliders (1) which can be arranged in a row one behind the other, can be detached from the carrier (3) and of which the gliding heads (7) can engage in the guide rail (2), wherein, when the device is in the usage position, the carrier (3) has a receiver (4), which is open on its side facing towards the guide rail (2), for the curtain gliders (1), of which the gliding heads (7) can protrude freely over the receiver (4), and wherein the receiver (4) forms individual receiver recesses (5) for the curtain gliders (1), said receiver recesses being open both on the side of the carrier (3) facing towards the guide rail (2) and on the side of the carrier (3) facing away therefrom, **characterised in that** the receiver recesses (5) have lateral insertion openings (6) for the curtain gliders (1).

2. Device as claimed in claim 1, **characterised in that** the receiver recesses (5) have a guide ridge (11) which projects into the insertion opening (6) and engages into a longitudinal eyelet (10) of the curtain gliders (1).

3. Device as claimed in claim 1 or 2, **characterised in that** the receiver (4) is provided with a catch (9) for the inserted curtain gliders (1).

4. Device as claimed in any one of claims 1 to 3, **characterised in that** the carrier (3) has a coupling lug (18) for a grip bar (17).

## Revendications

1. Dispositif d'insertion de coulisseaux de rideau (1) dans un rail de guidage (2) avec des coulisseaux de rideau (1) et un support (3) pour les coulisseaux de rideau (1) qui peuvent être détachés du support (3) et être disposés en rangée les uns derrière les autres, dont les têtes coulissantes (7) peuvent être engagées dans le rail de guidage (2), le support (3) présentant, dans la position d'utilisation du dispositif, un logement (4), pour les coulisseaux de rideau (1), ouvert sur son côté faisant face au rail de guidage (2), dont les têtes coulissantes (7) débordent librement sur le logement (4) et le logement (4) formant des évidements de logement (5), pour les coulisseaux de rideau (1), individuels, ouverts aussi bien sur le côté du support (3), orienté vers le rail de guidage (2) que celui opposé, **caractérisé en ce que** les évidements de logement (5) comportent des ouvertures d'insertion (6) latérales pour les coulisseaux de rideau (1).

2. Dispositif selon la revendication 1, **caractérisé en ce que** les évidements de logement (5) comportent une barrette de guidage (11) venant en prise dans un oeillet longitudinal (10) des coulisseaux de rideau (1), faisant saillie dans l'ouverture d'insertion (6).

3. Dispositif selon la revendication 1 ou 2, **caractérisé en ce que** le logement (4) est muni d'un dispositif d'arrêt (9) pour les coulisseaux de rideau (1) employés.

4. Dispositif selon l'une des revendications 1 à 3, **caractérisé en ce que** le support (3) comporte une pièce rapportée d'accouplement (18) pour une barre de maniement (17).
